# EUROPÄISCHE PATENTSCHRIFT

(11) **EP 0 773 524 B1**
(45) Veröffentlichungstag und Bekanntmachung des Hinweises auf die Patenterteilung: **17.09.2003**
(21) Anmeldenummer: 96103318.0
(22) Anmeldetag: 04.03.1996
(51) Int. Cl.: G08G 1/0965, G08G 1/127

(54) **Verfahren zur Übertragung von Sondersignalen im Strassenverkehr**
Method to transmit alarm signals in the road network
Procédé de communication de signaux d'urgence dans le réseau de circulation routière

(30) Priorität: 07.11.1995 DE 19541364
(43) Veröffentlichungstag der Anmeldung: 14.05.1997
(73) Patentinhaber: Deutsche Telekom AG, 53113 Bonn (DE)
(72) Erfinder: Naumann, Michael, Dipl.-Ing., 14776 Brandenburg (DE); Kiefer, Horst, Dipl.-Ing., 14471 Potsdam (DE)

(56) Entgegenhaltungen:
- DE-A- 4 123 857
- DE-A- 4 339 432
- US-A- 5 307 060
- US-A- 5 475 597
- POSITION LOCATION AND NAVIGATION SYMPOSIUM (PLANS), LAS VEGAS, APR. 11 - 15, 1994, Nr. -, 11.April 1994, INSTITUTE OF ELECTRICAL AND ELECTRONICS ENGINEERS, Seiten 91-98, XP000489326 YANG T T ET AL: "USE OF MOBITEX WIRELESS WIDE AREA NETWORKS AS A SOLUTION TO LAND-BASED POSITIONING AND NAVIGATION"

## Beschreibung

Die erfindungsgemäße Lösung bezieht sich auf die Übertragung von Sondersignalen und wird insbesondere für die bessere und schnellere Erkennung von Sondersignalen durch andere am Straßenverkehr beteiligte Fahrzeuge eingesetzt.

Fahrzeuge mit Sondersignalen, wie beispielsweise Feuerwehr, Polizei, Rettungsdienste usw., verwenden optische und akustische Signale. Diese werden oftmals von den Verkehrsteilnehmern nicht bzw. zu spät wahrgenommen (Innengeräusche im Fahrzeug, Verkehrslärm u. a.). Aufgrund des o. g. Sachverhaltes kommt es insbesondere immer wieder zu Behinderungen von Fahrzeugen mit Sondersignalen. Im schlimmsten Fall kann es zu Verkehrsunfällen unter Beteiligung von Fahrzeugen mit Sondersignalen kommen. Desweiteren stellen die akustischen Signale durch ihre große Lautstärke eine Umweltbelastung dar.

Aus DE 43 39 432 A1 ist ein Funksystem für Kraftfahrzeuge zum Übertragen von Warnsignalen eines Einsatzfahrzeuges zu anderen Verkehrsteilnehmern bekannt. Bei dieser Lösung werden die Warnsignale des Einsatzfahrzeuges auf einer Frequenz ausgesendet, die frei von einem sonstigen Sendesignal ist. Die Fahrzeuge der übrigen Verkehrsteilnehmer sind mit einem Empfänger versehen, der alle möglichen Sendefrequenzen nach Warnsignalen von Einsatzfahrzeugen absucht und beim Empfang eines Warnsignales dieses an die Verkehrsteilnehmer ausgibt. Das Einsatzfahrzeug wählt bei dieser Lösung vor Aussenden des Warnsignales eine "freie" Sendefrequenz, z. B. im bekannten UKW-Band aus. Es kann hierzu beispielsweise den Frequenzabstand und/oder die Feldstärke des jeweils nächsten Senders berücksichtigen. Bei dieser Lösung ist die Sendeleistung des Senders im Einsatzfahrzeug gegenüber üblichen Sendern von Rundfunksignalen reduziert. Damit ist gewährleistet, daß die Rundfunksignale/Warnsignale nur in einem definierten Nahbereich empfangen werden können.

Die Aufgabe der erfindungsgemäßen Lösung ist auf ein Verfahren ausgerichtet, welches eine schnellere und bessere Erkennung von Sondersignalen durch die übrigen Verkehrsteilnehmer gewährleistet.
Die erfindungsgemäße Lösung soll in bereits bestehende, sowie in vorgesehene Verkehrsleitsysteme und Systeme zur Erhebung von Straßenbenutzungsgebühren integrierbar sein.

Bereits vorhandene und geplante Verkehrstelematiksysteme gehen davon aus, daß für Verkehrsinformationen und Gebührenerhebung eine jederzeitige Ortung der Fahrzeuge möglich ist, damit jedem Fahrzeug dann seine standortspezifischen Daten zugeordnet werden können.

Das erfindungsgemäße Verfahren, das auf den o. g. Grundlösungen aufbaut, beinhaltet die Übermittlung von zusätzlichen Verkehrsinformationen über die Fahrtroute von Fahrzeugen mit Sondersignalen. Dabei wird jeder zum Führen eines Sondersignals berechtigten Gruppe ein gesonderter Code zugeordnet (Feuerwehr, Polizei usw.). Die Informationen dieser Fahrzeuge über Standort und Route usw. werden einer Zentrale mitgeteilt, die diese dann über ihr Informationssystem den sich in diesem Gebiet befindlichen Fahrzeugen übermittelt.
In diesen Fahrzeugen erfolgt eine Auswertung dieser Information und eine Information der Fahrzeugführer über die Annäherung eines Fahrzeugs mit Sondersignal.

Die erfindungsgemäße Lösung wird anhand eines Ausführungsbeispiels näher erläutert.

In Figur 1 ist das Wirkprinzip anhand eines Fahrzeugs mit Sondersignal näher erläutert.

Ein Fahrzeug mit ausgelöstem Sondersignal ermittelt seine Position mit Hilfe eines Satellitenempfängers, der die Signale von Navigationssatelliten des "Global Positioning System" (GPS) erhält.
Diese Daten sowie eine Kennung (z. B. Fahrzeugart, Fahrtrichtung usw.) werden an eine Verkehrsleitzentrale gesendet.
Dort werden die Daten ausgewertet. Anhand der übermittelten Position in Verbindung mit der Fahrtrichtung wird nach einer definierten Vorgabe der Aktionsradius des Fahrzeugs mit Sondersignal bestimmt.
Diese Daten werden an einen entsprechenden Rundfunksender mit Informationsdiensten übermittelt.
Die Sender, vorzugsweise für digitalen Rundfunk (Digital Audio Broadcasting, DAB), senden diese Informationen aus. Fahrzeuge, die sich im Empfangsgebiet des Senders befinden, erhalten diese Information. Im Ergebnis des Empfangs einer solchen Information wird durch die in den Fahrzeugen installierten Satellitenempfänger automatisch eine Standortbestimmung vorgenommen.
Anschließend wird ein Vergleich zwischen übermitteltem Aktionsradius des Fahrzeugs mit Sondersignal und eigenem Standort vorgenommen. Befindet sich das Fahrzeug im Aktionsradius des Fahrzeugs mit Sondersignal, so wird sein Empfänger auf den betreffenden Kanal zwangseingeschaltet. Die Information über das herannahende Fahrzeug mit Sondersignal wird akustisch ausgegeben und/oder auf dem Display des DAB-Radios angezeigt.

Mit dem erfindungsgemäßen Verfahren kann der Informationsgehalt von Verkehrsinformationen wesentlich erweitert und die Verkehrssicherheit erhöht werden.
Dabei besteht insbesondere zum gegenwärtigen Zeitpunkt die Chance, dieses Verfahren in geplante Verkehrstelematiksysteme einschließlich DAB zu integrieren.

## Patentansprüche

1. Verfahren zur Übertragung von Sondersignalen in Verbindung mit einem Verkehrstelematiksystem, bei dem nach Aktivierung eines Sondersignals durch ein berechtigtes Fahrzeug, eine Bestimmung des Aktionsbereiches des Fahrzeugs mit Sondersignal möglich ist, und bei dem eine Meldung über die Annäherung eines Fahrzeugs mit Sondersignal an die Empfänger der sich im Aktionsbereich des Fahrzeugs mit Sondersignal befindlichen Fahrzeuge übertragen wird,
**dadurch gekennzeichnet,**
- **daß** ein berechtigtes Fahrzeug nach Auslösen des Sondersignals seine Position über einen Satellitenempfänger ermittelt, welcher die Signale von Navigationssystemen erhält,
- **daß** diese Positionsangaben in Verbindung mit einer Kennung, die die Fahrzeugart, Fahrtrichtung und andere zusätzliche Angaben enthält, an eine Verkehrsleitzentrale übertragen werden,
- **daß** in der Verkehrsleitzentrale die empfangenen Daten ausgewertet und zu einer Information zusammengestellt werden,die zum Einen aus einer Kennung für den Aktionsradius besteht, die einem sich ständig verändernden Aktionsradius des Fahrzeugs mit Sondersignal dynamisch angepasst werden kann, und die zum Anderen aus Angaben über das Herannahen eines Fahrzeugs mit Sondersignal besteht,
- **daß** diese Information über einen Rundfunksender mit Informationsdiensten an alle im Empfangsgebiet befindlichen Empfänger übertragen wird,
- **daß** nach Empfang der Information von allen im Empfangsgebiet befindlichen Fahrzeugen, durch die Satellitenempfänger dieser Fahrzeuge automatisch eine Standortbestimmung vorgenommen wird, und
- **daß** bei Übereinstimmung der empfangenen Kennung für den Aktionsradius des Fahrzeugs mit den Standorten der Fahrzeuge, die Empfänger der sich im Aktionsradius befindlichen Fahrzeuge auf den entsprechenden Kanal zwangseingeschaltet und die Information über das Herannahen eines Fahrzeugs mit Sondersignal akustisch ausgegeben und/oder über das Display des Empfängers für Informationsdienste angezeigt wird.

2. Verfahren nach Anspruch 1, **dadurch gekennzeichnet, daß** die Information über das herannahende Fahrzeug mit Sondersignal aus einer Folge von aufeinanderfolgenden, in sich abgeschlossenen Informationsblöcken besteht, die nacheinander als zyklische Abfolge gesendet werden, wobei die einzelnen zyklischen Abfolgen sich durch die stetige Veränderung der Kennung für den Aktionsradius des Fahrzeugs mit Sondersignal unterscheiden, und daß der Sendezyklus der aufeinanderfolgenden einzelnen Informationsblöcke aus der Bemessung des festgelegten Aktionsradius in Verbindung mit der Geschwindigkeit des Fahrzeugs mit Sondersignal ermittelt wird.

## Claims

1. Method for transmitting special signals in conjunction with a traffic telematics system in which, after activation of a special signal by an authorized vehicle, it is possible to determine the radius of action of the vehicle with special signal, and in which a message about the approach of a vehicle with special signal is transmitted to the receivers of those vehicles which are within the radius of action of the vehicle with special signal,
**characterized in that**
- after triggering the special signal, an authorized vehicle determines its position via a satellite receiver which receives the signals from navigation systems;
- this position information is transmitted to a traffic control centre in conjunction with an ID containing the vehicle type, direction of travel and other additional information;
- in the traffic control centre the received data are evaluated and compiled into information, said information consisting firstly of an ID for the radius of action, said ID being able to be adapted dynamically to a constantly changing radius of action of the vehicle with special signal, and said information consisting secondly of information on the approach of a vehicle with special signal;
- said information is transmitted via a radio station transmitter with information services to all receivers in the reception area;
- after the information has been received by all the vehicles in the reception area, the positions of the vehicles are automatically determined by the satellite receivers of those vehicles; and
- if the received ID for the radius of action of the vehicle agrees with the positions of the vehicles, the receivers of the vehicles within the radius of action are forcibly switched on to the corresponding channel and the information on the approach of a vehicle with special signal is audibly outputted and/or is indicated via the display of the receiver for information services.

2. Method according to claim 1, **characterized in that** the information on the approaching vehicle with special signal consists of a succession of consecutive, self-contained information blocks which are transmitted one after the other in the form of a cyclical sequence, the individual cyclical sequences being differentiated by the constant change of the ID for the radius of action of the vehicle with special signal, and **in that** the transmitting cycle of the consecutive individual information blocks is determined from the dimensioning of the specified radius of action in conjunction with the speed of the vehicle with special signal.

## Revendications

1. Procédé de transmission de signaux spéciaux en liaison avec un système de télématique routière dans lequel il est possible de déterminer un rayon d'action du véhicule doté d'un signal spécial après activation d'un signal spécial par un véhicule autorisé et dans lequel un message sur l'approche d'un véhicule doté d'un signal spécial est transmis aux récepteurs des véhicules se trouvant dans le rayon d'action du véhicule doté d'un signal spécial,
**caractérisé en ce que**
- un véhicule autorisé détermine sa position, après déclenchement du signal spécial, à l'aide d'un récepteur satellite qui reçoit les signaux de systèmes de navigation,
- ces informations sur la position sont transmises à un centre de guidage routier en liaison avec une caractéristique contenant le type de véhicule, la direction et d'autres informations complémentaires,
- les données reçues sont exploitées au centre de guidage routier et regroupées en une information constituée d'une caractéristique pour le rayon d'action pouvant être adaptée de façon dynamique à un rayon d'action du véhicule en perpétuelle évolution à l'aide d'un signal spécial et constituée, d'autre part, d'informations sur l'approche d'un véhicule doté d'un signal spécial,
- cette information est transmise à tous les récepteurs se trouvant dans la zone de réception via un émetteur radio doté de services d'information
- les récepteurs satellite de ces véhicules procèdent automatiquement à une localisation après la réception de l'information par tous les véhicules se trouvant dans la zone de réception et
- en cas de concordance entre la caractéristique du rayon d'action du véhicule qui est reçue et les lieux où se trouvent les véhicules, les récepteurs des véhicules se trouvant dans le rayon d'action se calent de manière forcée sur le canal correspondant et l'information sur l'approche d'un véhicule doté d'un signal spécial est signalée de manière sonore et/ou affichée sur l'écran du récepteur pour services d'information.

2. Procédé selon revendication 1, **caractérisé en ce que** l'information sur l'approche du véhicule doté d'un signal spécial est constituée d'une suite de blocs d'informations consécutifs formant une unité intégrale envoyés l'un après l'autre en tant que suite cyclique, les différentes suites cycliques se distinguant par la modification permanente de la caractéristique du rayon d'action du véhicule doté d'un signal spécial et **en ce que** le cycle d'envoi des différents blocs d'information consécutifs est déterminé à partir de la mesure du rayon d'action défini en liaison avec la vitesse du véhicule doté d'un signal spécial.
